# EUROPÄISCHE PATENTANMELDUNG

(11) **EP 3 653 069 A1**
(43) Veröffentlichungstag der Anmeldung: **20.05.2020**
(21) Anmeldenummer: 19207365.8
(22) Anmeldetag: 06.11.2019
(51) Int. Cl.: A41D 19/015

(54) **HANDSCHUH UND VERFAHREN ZUR HERSTELLUNG EINES HANDSCHUHS**

(30) Priorität: 16.11.2018 DE 102018128839
(71) Anmelder: W+R GmbH, 72555 Metzingen (DE)
(72) Erfinder:
(74) Vertreter: Kohler Schmid Möbus Patentanwälte

(57) **Zusammenfassung**

Die Erfindung betrifft einen Handschuh (10), mit einem textilen Handschuhteil (12), insbesondere ein gestricktes oder gewebtes Handschuhteil (12), wobei das Handschuhteil (12) eine Innen- und eine Außenseite aufweist, und wenigstens einem Protektorenelement (14). Sie ist dadurch gekennzeichnet, dass das Protektorenelement (14) an der Innenseite des Handschuhteils (12) angeordnet ist. Ferner betrifft die Erfindung ein Verfahren zur Herstellung eines Handschuhs (10), bei dem ein Protektorenelement (14) an einer Innenseite eines Handschuhteils (12) angeordnet wird. Der Handschuh (10) bietet Schutz gegen mehrere Gefahren und weist insbesondere einen hohen Anschlagschutz auf. Er eignet sich beispielsweise zum Einsatz bei der Öl- und/oder Gasförderung.

## Beschreibung

Die Erfindung geht aus von einem Handschuh mit einem textilen Handschuhteil, insbesondere ein gestricktes oder gewebtes Handschuhteil, wobei das Handschuhteil eine Innen- und eine Außenseite aufweist, und wenigstens einem Protektorenelement.

Im Bereich der Öl- und/oder Gasförderung beispielsweise auf Bohrinseln, aber auch in anderen industriellen Tätigkeitsbereichen, werden Handschuhe benötigt, die gegen eine Vielzahl von Gefahren Schutz bieten.

Beispielsweise sollen die Handschuhe Schutz gegen unterschiedliche mechanische Gefahren bieten. Sie sollen insbesondere abriebfest, schnittfest, weiterreißfest und/oder durchstichfest sein. Um Verletzungen bei Arbeiten mit Bohrgestängen oder dergleichen vorzubeugen, sollten die Handschuhe einen Anschlagschutz, insbesondere Protektorenelemente, aufweisen.

Weiter wird oftmals gefordert, dass die Handschuhe fluiddicht, insbesondere flüssigkeitsdicht, sind.

Häufig wird auch ein Schutz gegen thermische Gefahren verlangt. So sollen die Handschuhe beispielsweise Schutz vor Entzündung, vor Kontaktwärme, vor Konvektionswärme, vor Strahlungswärme und/oder vor geschmolzenem Metall bieten. Dazu sollen sie insbesondere hitzebeständig, flammbeständig und/oder flammhemmend sein.

Bislang können diese Anforderungen jedoch nur teilweise erfüllt werden.

Ein gattungsgemäßer Handschuh ist beispielsweise von der Firma W+R GmbH, Metzingen, Deutschland, unter der Bezeichnung "Hadrian" und der Bestellnummer 9100-202 bekannt. Dieser Handschuh ist wasserabweisend und schnelltrocknend, jedoch nicht vollständig flüssigkeitsdicht.

Aus der Internetquelle http://shop.ringersgloves.com/All-Gloves/R-Chem-Series/075-R-Chem-Impact
(Abruf am 19.06.2018)
ist ein PVC (Polyvinylchlorid)-basierter Handschuh mit der Bezeichnung "075-R-Chem-Impact" bekannt. Dieser Handschuh ist dem Anschein nach mit einer mittels Tauchbaden aufgetragenen Beschichtung versehen. Er ist flüssigkeitsdicht. Des Weiteren sind Protektorenelemente auf dem Handschuhrücken aufgeklebt. Problematisch ist jedoch, dass Protektorenelemente, insbesondere dauerhaft, üblicherweise nur auf PVCbasierte Handschuhe aufgeklebt werden können. Somit scheidet die Verwendung anderer, beispielsweise besonders schnittfester, Materialien aus.

Protektorenelemente können zwar prinzipiell auch durch Aufnähen an einem Handschuh befestigt werden, jedoch gefährdete bislang eine Befestigung durch Aufnähen beispielsweise die Dichtigkeit des Handschuhs.

Aufgabe der Erfindung ist es daher, einen Handschuh, der Schutz gegen mehrere Gefahren, insbesondere neben einem Anschlagschutz noch zumindest einen weiteren Schutz wie beispielsweise Fluiddichtigkeit, insbesondere Flüssigkeitsdichtigkeit, bietet, sowie ein Verfahren zur kostengünstigen Herstellung eines solchen Handschuhs anzubieten.

Gelöst wird die Aufgabe durch einen Handschuh, mit
- einem textilen Handschuhteil, insbesondere ein gestricktes oder gewebtes Handschuhteil, wobei das Handschuhteil eine Innen- und eine Außenseite aufweist, und
- wenigstens einem Protektorenelement,
   wobei das Protektorenelement an der Innenseite des Handschuhteils angeordnet ist.

Durch die Anordnung des Protektorenelements an der Innenseite des Handschuhteils kann die Außenseite des Handschuhteils unversehrt bleiben. Ist das Handschuhteil aus beispielsweise flüssigkeitsdichtem Material hergestellt, so bleibt die Dichtigkeit erhalten. Somit kann der Handschuh aufgrund des Protektorenelements einen besonders günstigen Anschlagschutz bieten und gleichzeitig beispielsweise flüssigkeitsdicht bleiben.

Das Protektorenelement kann auf unterschiedliche Weise an der Innenseite des Handschuhteils angeordnet sein. Beispielsweise kann es, insbesondere an ein Innenmaterial, angenäht sein. Alternativ oder ergänzend kann es aufgeklebt sein. Auch ist denkbar, dass es alternativ oder ergänzend von einem Befestigungsmaterial umhüllt wird und das Befestigungsmaterial wiederum an der Innenseite des Handschuhteils befestigt ist. Mit anderen Worten kann das Protektorenelement in einer Tasche oder in einem, insbesondere nachträglich, rundum geschlossenen Hohlraum an der Innenseite des Handschuhteils angeordnet sein.

Das Handschuhteil ist aus einem textilen Material gebildet. Als textiles Handschuhteil kann es bereits von Haus aus eine hohe Schnittfestigkeit aufweisen. Beispielsweise kann es gestrickt und/oder gewebt sein. Das Handschuhteil kann beispielsweise als Liner ausgebildet sein.

Dabei kann das konkrete Material des textilen Handschuhteils nahezu beliebig gewählt werden. Somit können auch die weiteren eingangs genannten Anforderungen an einen Handschuh, insbesondere Schnittschutz und Abriebfestigkeit, durch Wahl eines geeigneten Materials und/oder durch Wahl geeigneter Materialkombinationen auf einfache Weise erfüllt werden oder das Handschuhteil hinsichtlich dieser und/oder anderer Eigenschaften optimiert ausgestaltet werden.

Auch ist denkbar, dass auf das Handschuhteil ein Außenhandschuh oder ein Teil eines Außenhandschuhs gezogen wird.

Besonders günstig ist es, wenn in wenigstens einem Bereich der Außenseite des Handschuhteils wenigstens eine, vorzugsweise fluiddichte, abriebfeste, flammbeständige, hitzebeständige und/oder flammhemmende Beschichtung aufgebracht ist. Die Beschichtung kann insbesondere flüssigkeitsdicht sein. Sie kann alternativ oder ergänzend gegen ein oder mehrere Chemikalien, beispielsweise gegen Säuren, Basen, Kohlenwasserstoffe und/oder dergleichen, beständig und/oder fluiddicht sein.

Der Handschuh, das Handschuhteil und/oder die Beschichtung können eingerichtet sein, Schutz vor thermischen Gefahren, insbesondere Schutz vor Entzündung, vor Kontaktwärme, vor Strahlungswärme, vor geschmolzenem Metall, insbesondere vor Tropfen geschmolzenen Metalls und/oder vor einer Masse geschmolzenen Metalls, zu bieten. Der Handschuh, das Handschuhteil und/oder die Beschichtung können dazu der Norm EN 407, insbesondere der Leistungsstufe 1 gemäß EN 407, entsprechen. Insbesondere kann die Beschichtung aus einem Material ausgebildet sein oder ein solches aufweisen, das nicht brennbar ist oder das, zumindest unter den Prüfbedingungen der EN 407, selbstständig erlischt und weniger als 20 Sek. brennt.

Der Bereich kann zusammenhängend oder nicht zusammenhängend, insbesondere aus mehreren Teilbereichen, gebildet sein. Die Beschichtung kann beispielsweise durch Tauchbaden aufgebracht sein. Der Handschuh bzw. das Handschuhteil können somit besonders einfach zusätzlich abgedichtet werden. Die Abriebfestigkeit und/oder weitere Oberflächeneigenschaften des Handschuhs können zusätzlich verbessert werden. Die Beschichtung kann unterschiedliche Schichten und/oder unterschiedliche Materialien umfassen. Insbesondere können unterschiedliche Schichten bzw. Materialien über unterschiedlich große Bereiche der Außenseite des Handschuhteils aufgebracht werden. Beispielsweise kann die Handinnenfläche des Handschuhteils anders als die Handrückenfläche des Handschuhteils beschichtet sein. Denkbar ist auch, dass unterschiedliche Schichten beziehungsweise Materialien unterschiedliche Farben aufweisen. Somit kann der Handschuh flächig mit Warn- und/oder Signalfarben versehen werden. Es können mehrere (unterschiedliche) Schichten durch Tauchen aufgebracht werden.

Das Handschuhteil kann ein Fasermaterial aufweisen. Insbesondere kann das Handschuhteil aus einem Fasermaterial gebildet, beispielsweise gestrickt und/oder gewebt, sein.

Auch kann das Handschuhteil Aramid, Para-Aramid und/oder Polyethylen, insbesondere HPPE (High Performance Poly Ethylene) aufweisen. Insbesondere kann das Handschuhteil aus einem Fasermaterial gebildet sein, das eines oder mehrere der genannten Materialien enthält. Somit lässt sich insbesondere die Schnittfestigkeit des Handschuhteils und damit des Handschuhs wesentlich verbessern. Der Handschuh und insbesondere das Handschuhteil können ausgebildet sein, wenigstens die Anforderungen gemäß der Leistungsstufe 1 nach DIN EN 388:2016 und/oder gemäß der Leistungsstufe A nach EN ISO 13774 zu erfüllen.

Eine weitere Verbesserung der mechanischen Eigenschaften des Handschuhteils lässt sich erreichen, wenn das Handschuhteil Glas, Stahl und/oder Basalt, beispielsweise in Form von Fasermaterialien, aufweist.

Der Handschuh kann mit einer Stulpe versehen sein. Die Stulpe kann nahtlos oder mit einer Naht gebildet sein. Weist die Stulpe eine Naht auf, so kann die Naht insbesondere innenseitig mit einem Abdichtband abgedichtet sein. Es versteht sich, dass auch die Stulpe eines oder mehrerer der o. g. Materialien aufweisen kann.

Weist der Handschuh eine Stulpe auf, ist es besonders günstig, wenn auf wenigstens einem Bereich der Stulpe die Beschichtung aufgebracht ist. So lässt sich auch die Stulpe, zumindest bereichsweise, zusätzlich flüssigkeitsdicht und/oder abriebfest, ausgestalten.

In den Rahmen der Erfindung fällt auch ein Verfahren zur Herstellung eines Handschuhs, wobei an einer Innenseite eines Handschuhteils des herzustellenden Handschuhs ein Protektorenelement angeordnet, insbesondere angenäht und/oder angeklebt, wird. Dies kann beispielsweise mit einer zum innenseitigen Vernähen eingerichteten Nähmaschine erfolgen. Beispielsweise kann eine Handschuh-Steppmaschine mit einer Stichplatte auf einem, vorzugsweise länglichen und insbesondere zylindrischen Auflageteil zum Vernähen verwendet werden. Vorzugsweise kann mit einem, insbesondere elastischen, Doppelkettenstich vernäht werden. Somit lässt sich ein erfindungsgemäßer Handschuh unter Verwendung handelsüblicher Handschuhteile, beispielsweise vorkonfektionierter Handschuhteile, herstellen.

In einem weiteren Verfahrensschritt kann in wenigstens einem Bereich einer Außenseite des Handschuhteils zumindest eine, vorzugsweise fluiddichte, abriebfeste, flammbeständige, hitzebeständige und/oder flammhemmende, Beschichtung mittels Tauchbaden, insbesondere mittels ein- oder mehrfachem Tauchbaden, aufgebracht werden. Es können in einer Tauchmaschine ein oder mehrere Handschuhteile zeitgleich verarbeitet werden. Denkbar ist insbesondere, die Beschichtung mehrschichtig auszubilden. Dazu können mehrere Tauchgänge, insbesondere in unterschiedlichen Tauchbädern, durchgeführt werden.

Vor dem Tauchbaden kann das Handschuhteil auf eine Form, insbesondere eine Porzellanform, aufgezogen werden. Die Form kann dazu insbesondere als Passform für den jeweiligen Handschuh bzw. das jeweilige Handschuhteil ausgebildet sein.

Der Handschuh kann mit einer Stulpe versehen werden. Die Stulpe kann nahtlos oder mit wenigstens einer Naht ausgebildet sein. Weist die Stulpe eine Naht auf, so kann diese abgedichtet werden. Dazu kann beispielsweise ein Abdichtband innenseitig aufgeklebt werden.

Es kann ein Verfahrensschritt vorgesehen sein, bei dem auch die Stulpe mit der Beschichtung, zumindest in einem Bereich der Stulpe, versehen wird.

Dazu kann der Handschuh vor dem Tauchbaden mit der Stulpe versehen werden. Dann können in einem einzigen Verfahrensschritt sowohl das Handschuhteil als auch die Stulpe durch Tauchbaden beschichtet werden.

Bei Verwendung einer Stulpe mit einer Naht und einer flüssigkeitsdichten Beschichtung kann auch durch das Tauchbaden die Naht abgedichtet werden. Somit kann ein separater Arbeitsgang zur Abdichtung der Naht entfallen.

Weitere Merkmale und Vorteile der Erfindung ergeben sich aus der nachfolgenden detaillierten Beschreibung der Ausführungsbeispiele der Erfindung, anhand der Figuren der Zeichnung, die erfindungswesentliche Einzelheiten zeigt, sowie aus den Ansprüchen.

Die in der Zeichnung dargestellten Merkmale sind derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein.

Es zeigen:
- Fig. 1: eine schematische Darstellung eines erfindungsgemäßen Handschuhs als Draufsicht und
- Fig. 2: eine schematische Darstellung des erfindungsgemäßen Verfahrens.

**Fig. 1** zeigt einen Handschuh **10** mit einem Handschuhteil **12.** Das Handschuhteil 12 ist als schnittfester, gestrickter Liner aus Fasermaterial, insbesondere HPPE oder Aramid enthaltend, gebildet. Je nach konkretem Anwendungsfall kann das Handschuhteil 12 auch Glas, Stahl und/oder Basalt, insbesondere jeweils als Fasermaterial, aufweisen bzw. enthalten. Das Handschuhteil 12 weist mehrere Protektorenelemente auf, von denen beispielhaft ein Protektorenelement **14** markiert ist. Die Protektorenelemente, insbesondere das Protektorenelement 14, sind aus einem schlagschützenden, Material, insbesondere aus thermoplastischen Elastomeren (TPR), gebildet. Sie sind dreidimensional strukturiert. Sie sind an die Innenseite des Handschuhteils 12 angenäht.

Die Protektorenelemente, insbesondere das Protektorenelement 14, sind in Fig. 1 lediglich schematisch angedeutet. Tatsächlich sind sie von der Außenseite des Handschuhteils 12 bzw. des Handschuhs 10 als solche nicht sichtbar. Von außen erkennbar sind lediglich Erhebungen bzw. Vertiefungen, die durch die dreidimensionale Struktur der Protektorenelemente dem Handschuh 10 bzw. dem Handschuhteil 12 eingeprägt sind.

Eine Beschichtung **16** ist auf das gesamte Handschuhteil 12 inklusive der Bereiche der Außenseite des Handschuhteils 12, in denen die Protektorenelemente angeordnet sind, aufgebracht. Die Beschichtung 16 ist aus einem flüssigkeitsdichten und abriebsfesten Material gebildet. Sie ist mittels Tauchbaden aufgebracht.

An das Handschuhteil 12 ist ferner eine Stulpe **18** angearbeitet. Auch die Stulpe 18 ist von der Beschichtung 16 zumindest bereichsweise überdeckt. Während aus Gründen des Verständnisses der Erfindung in Fig. 1 die Stulpe 18 lediglich als nur bereichsweise überdeckt dargestellt ist, kann in einer alternativen Ausführungsform auch vorgesehen sein, die Beschichtung 16 auf der gesamten Stulpe 18 aufzubringen.

Durch seinen Aufbau erreicht der Handschuh 10 unter anderem folgende technische Eigenschaften:
- Schnittschutz mindestens gemäß Level 1 nach EN 388
- Abriebfestigkeit mindestens gemäß Level 2 nach EN 388
- Schlagschutz mindestens gemäß Level 1 nach EN 13594.

Im Folgenden wird anhand **Fig. 2** das erfindungsgemäße Verfahren zur Herstellung eines erfindungsgemäßen Handschuhs beispielhaft näher erläutert. Elemente des Handschuhs werden zur Erleichterung des Verständnisses mit den Bezugszeichen gemäß Fig. 1 bezeichnet. In einem ersten Verfahrensschritt **100** werden Protektorenelemente, insbesondere das Protektorenelement 14, auf die Innenseite eines textilen, schnittfesten Handschuhteils 12 genäht. Dadurch sind die Protektorenelemente, insbesondere das Protektorenelement 14, innerhalb des Handschuhteils 12 an den jeweils gewünschten Positionen fixiert, positioniert bzw. ausgerichtet und geschützt.

Das erfindungsgemäße Verfahren kann durch folgende Anpassungen und Verfahrensschritte weiter verbessert werden:
Zusätzlich wird in diesem Verfahrensschritt 100 eine Stulpe 18 an das Handschuhteil 12 angenäht.

In einem zweiten Verfahrensschritt **102** wird dann das Handschuhteil 12 mitsamt der Stulpe 18 auf eine angepasste Porzellanhandform aufgezogen, insbesondere gesteckt.

Gemäß einem weiteren Verfahrensschritt **104** wird das Handschuhteil 12 mitsamt der Stulpe 18 mit einer flüssigkeitsdichten und abriebfesten Beschichtung 16 außenseitig beschichtet. Dazu wird die Porzellanhandform mit dem Handschuhteil 12 und der Stulpe 18 in eine Tauchmaschine eingesetzt. In der Tauchmaschine werden das Handschuhteil 12 und die Stulpe 18 je nach Bedarf ein- oder mehrmalig in wenigstens einem Tauchbad mit verflüssigtem Beschichtungsmaterial getaucht. Anschließend wird das Beschichtungsmaterial getrocknet und/oder ausgehärtet und dadurch die Beschichtung 16 ausgebildet. Dadurch wird der gesamte Handschuh 10 insbesondere flüssigkeitsdicht.

In einem abschließenden Verfahrensschritt **106** werden die Protektorenelemente, insbesondere das Protektorenelement 14, zusätzlich fixiert und verklebt.

Bei einer Variante des erfindungsgemäßen Verfahrens wird unter entsprechender Anpassung der Verfahrensschritte 102 bis 106 die Stulpe 18 nicht bereits im Verfahrensschritt 100, sondern erst zu einem späteren Zeitpunkt, beispielsweise im Rahmen des Verfahrensschrittes 106, an das Handschuhteil 12 angenäht. Um bei dieser Variante auch die Dichtigkeit der Stulpe 18 und der Anbindung der Stulpe 18 an das Handschuhteil 12 zu gewährleisten, wird die Stulpe 18 innenseitig, insbesondere im Bereich einer gegebenenfalls vorhandenen Naht der Stulpe 18 sowie bedarfsweise im Bereich der Anbindung der Stulpe 18 an das Handschuhteil 12, mit Abdichtband abgedichtet. Somit ist auch bei dieser Variante gewährleistet, dass der Handschuh 10 auch im Bereich der Stulpe 18 sowie auch im Bereich der Anbindung, insbesondere im Handknöchelbereich des Handschuhs 10, flüssigkeitsdicht ist.

Somit lässt sich ein flüssigkeitsdichter Handschuh 10 herstellen, der sowohl einen ausgeprägten Anschlagschutz, eine hohe Schnittfestigkeit als auch eine hohe Abriebfestigkeit bietet und damit für einen Einsatz in besonders anspruchsvollen Tätigkeitsfeldern, beispielsweise bei der Öl- und/oder Gasförderung, geeignet ist.

Auf analoge Weise lässt sich ein Handschuh 10 herstellen, der alternativ oder ergänzend zur Flüssigkeitsdichtigkeit einen Schutz gegen eine oder mehrere weitere Gefahren, beispielsweise einen zusätzlichen Schutz gegen thermische Gefahren, bietet, indem die Materialzusammensetzung und/oder der Aufbau der Beschichtung 16 entsprechend gewählt bzw. ausgebildet werden.

Beispielsweise lässt sich ein Handschuh 10 herstellen, der zusätzlichen Schutz gegen Entzünden bietet, indem als Beschichtung 16 eine zusätzliche Schicht aus einem flammhemmendem Material auf den Handschuh 10 aufgebracht wird. Die zusätzliche Schicht kann durch einen zusätzlichen Tauchgang, vorzugsweise in einem weiteren Tauchbad, aufgebracht werden.

### Bezugszeichenliste

- 10: Handschuh
- 12: Handschuhteil
- 14: Protektorenelement
- 16: Beschichtung
- 18: Stulpe
- 100: Verfahrensschritt
- 102: Verfahrensschritt
- 104: Verfahrensschritt
- 106: Verfahrensschritt

## Patentansprüche

1. Handschuh (10), mit
- einem textilen Handschuhteil (12), insbesondere ein gestricktes oder gewebtes Handschuhteil (12), wobei das Handschuhteil (12) eine Innen- und eine Außenseite aufweist, und
- wenigstens einem Protektorenelement (14),
**dadurch gekennzeichnet,**
**dass** das Protektorenelement (14) an der Innenseite des Handschuhteils (12) angeordnet ist.

2. Handschuh nach Anspruch 1, **dadurch gekennzeichnet, dass** in wenigstens einem Bereich der Außenseite des Handschuhteils (12) zumindest eine, vorzugsweise fluiddichte, abriebfeste, flammbeständige, hitzebeständige und/oder flammhemmende Beschichtung (16) aufgebracht ist.

3. Handschuh nach einem der vorhergehenden Ansprüche, **dadurch gekennzeichnet, dass** das Handschuhteil (12) ein Fasermaterial aufweist.

4. Handschuh nach einem der vorhergehenden Ansprüche, **dadurch gekennzeichnet, dass** das Handschuhteil (12) Aramid, Para-Aramid und/oder Polyethylen, insbesondere HPPE, aufweist.

5. Handschuh nach einem der vorhergehenden Ansprüche, **dadurch gekennzeichnet, dass** das Handschuhteil (12) Glas, Stahl und/oder Basalt aufweist.

6. Handschuh nach einem der vorhergehenden Ansprüche, **dadurch gekennzeichnet, dass** der Handschuh (10) eine Stulpe (18) aufweist, wobei auf wenigstens einem Bereich der Stulpe (18) die Beschichtung (16) aufgebracht ist.

7. Verfahren zur Herstellung eines Handschuhs (10),
**dadurch gekennzeichnet,**
**dass** an einer Innenseite eines Handschuhteils (12) des herzustellenden Handschuhs (10) ein Protektorenelement (14) angeordnet, insbesondere angenäht und/oder angeklebt, wird.

8. Verfahren nach dem vorhergehenden Anspruch, **dadurch gekennzeichnet, dass** in wenigstens einem Bereich einer Außenseite des Handschuhteils (12) zumindest eine, vorzugsweise fluiddichte, abriebfeste, flammbeständige, hitzebeständige und/oder flammhemmende, Beschichtung (16) mittels Tauchbaden, insbesondere mittels ein- oder mehrfachem Tauchbaden, aufgebracht wird.

9. Verfahren nach einem der Ansprüche 7 oder 8, **dadurch gekennzeichnet, dass** vor dem Tauchbaden das Handschuhteil (12) auf eine Form, insbesondere eine Porzellanform, aufgezogen wird.

10. Verfahren nach einem der Ansprüche 7 bis 9, **dadurch gekennzeichnet, dass** vor dem Tauchbaden der Handschuh (10) mit einer Stulpe (18) versehen wird.
